# EUROPÄISCHE PATENTSCHRIFT

(11) **EP 0 201 926 B1**
(45) Veröffentlichungstag und Bekanntmachung des Hinweises auf die Patenterteilung: **04.01.1989**
(21) Anmeldenummer: 86106662.9
(22) Anmeldetag: 15.05.1986
(51) Int. Cl.: F21V 7/00, F21V 11/02

(54) **Indirekte Spiegelleuchte**
Indirect mirror light fixture
Dispositif d'éclairage indirect

(30) Priorität: 17.05.1985 DE 3517897
(43) Veröffentlichungstag der Anmeldung: 20.11.1986
(73) Patentinhaber: SIEMENS AKTIENGESELLSCHAFT, 80333 München (DE)
(72) Erfinder: Bartenbach, Christian, D-8000 München 5 (DE)

(56) Entgegenhaltungen:
- DE-A- 2 420 022
- FR-A- 2 554 549
- US-A- 2 219 383
- US-A- 3 671 735
- US-A- 4 414 609
- Produktprospekt "Objektleuchten", der Fa. Siemens AG, Katalog I, 4.23m 1982, p. 3/0

## Beschreibung

Die Erfindung betrifft eine indirekte Spiegelleuchte mit einem Gegenreflektor, mit einer vom Gegenreflektor nach einer Seite völlig abgeschirmten rohrförmigen Lampe und mit einem auf der anderen Seit der Lampe angeordneten, in Bezug auf die Lampe zumindest teilweise konkav gekrümmten Hauptreflektor, desen reflektiernede Oberfläche größer als die des Gegenreflektors ausgebildet ist. Ene derartige Leuchte ist aus der DE-A-2 420 022 bekannt.

In der Beleuchtungstechnik ist man bemüht, eine Person, die sich in einem gewissen Abstand zur Leuchte befindet, vor Blendeinwirkung zu schützen. Sie soll also keinen direkten Einblick in die Lampe haben und durch grelle Reflektoren nicht gestört werden. Im Strahlbereich der Leuchte soll weiterhin eine ausreichende Helligkeit für den vorbestimmten Zweck gegeben sein. Diese Bedingungen werden durch eine Spiegelleuchte der Art, wie sie z. B. im Produktprospekt "Objektleuchten" der Fa. Siemens AG, Katalog 4.23 1982, Seite 3/0, beschrieben ist, zufriedenstellend erfüllt. Dort ist eine indirekte Spiegelleuchte mit einer Halogenlampe innerhalb eines Gegenreflektors dargestellt. Dieser ist gegenüber einem Hauptreflektor angeordnet, von welchem die Lichtstrahlen in den zu beleuchtenden Bereich reflektiert werden. Oberhalb eines Abschirmwinkels - gemessen von der Vertikalen - hat die Leuchte einen Abschirmbereich, in welchen vom Hauptreflektor kein Licht abgestrahlt wird. Bei einem Blickwinkel, der kleiner als der Abschirmwinkel ist (Strahlungsbereich), ist die Lampe selbst vom Gegenreflektor verdeckt.

In jüngerer Zeit ist man bemüht, auch im Strahlungsbereich eine geringe Leuchtdichte zu erzielen. Ein Grund hierfür ist, daß beispielsweise bei reflektierenden Arbeitstischen, die unterhalb der Leuchte stehen, ein dort Tätiger nicht bei Blick auf den spiegelnden Tisch durch eine zu hohe Leuchtdichte gestört, wird.

Spiegelleuchten der bekannten Art haben nur einen kleinen Lichtstrom. Um größere Räume gleichmäßig auszuleuchten, ist eine Vielzahl dieser Leuchten notwendig, was wirtschaftlich nicht immer zu vertreten ist.

Aufgabe der Erfindung ist es, eine Spiegelleuchte der eingangs genannten Art mit höherem Lichtstrom zu schaffen, bei der die Leuchtdichte im Strahlungsbereich einen vorgegebenen Wert nicht überschreitet.

Diese Aufgabe wird erfindungsgemäß dadurch gelöst, daß die Lampe eine Leuchtstoffröhre ist, und daß der Gegenreflektor parallel zur Lampenachse rinnenförmig ausgebildet und mit senkrecht zur Lampenachse ausgerichteten Querlamellen zur Abblendung der Lampe in Achsrichtung versehen ist.

Durch den Einsatz der Leuchtstoffröhre wird der gewünschte hohe Lichtstrom sichergestellt. Die Querlamellen am Gegenreflektor gewährleisten, daß die Leuchtdichte im Strahlungsbereich auch bei Betrachtung in Längsrichtung gering ist.

Eine besonders vorteilhafte Ausgestaltung der Erfindung zeichnet sich dadurch aus, daß - im Querschnitt gesehender Hauptreflektor aus zwei aneinander gesetzten Kreisbogenteilen und je einem seitlich daran angesetzten Außenteil besteht. Durch diese Maßnahme wird ein besonders niedriger Aufbau der Spiegelleuchte erreicht.

Weitere Vorteile und Ausgestaltungen der Erfindung ergeben sich aus der Beschreibung der Figuren in Verbindung mit den Unteransprüchen. Es zeigen:
FIG leine indirekte Spiegelleuchte in Seitenansicht,
FIG 2 ein Schnittbild quer zur Ansicht der Figur 1, und
FIG 3 eine Spiegelleuchte mit zum Teil gerader Ausführung des Hauptreflektors.

Nach den Figuren 1 und 2 ist eine Lampe 1 innerhalb eines Gegenreflektors 3 angeordnet, der als Rinne ausgebildet ist. Von diesem ist die Lampe 1, die als Leuchtstoffröhre ausgebildet ist, umgeben und völlig abgeschirmt. Die Leuchtstoffröhre 1 ist U-förmig ausgebildet, besitzt also zwei parallel zueinander geführte Leuchtpfade, und ist an ihrem Ende in einen Sockel 5 eingesteckt. Der Sockel 5 ist an einem Befestigungsteil 7 montiert, der am Gegenreflektor 3 befestigt ist. Die Lampe 1 ist von kreisförmigen Querlamellen 9 umgeben, die mit Abstand voneinander angeordnet sind und einen bei Rasterleuchten bekannten parabelförmigen oder dreiecksförmigen Querschnitt haben.

Diese Anordnung von Gegenreflektor 3 mit Leuchtstoffröhre 1 befindet sich gegenüber einem Hauptreflektor 11. Dieser hat die Form einer Rinne, die in dem Bereich, der der Leuchtstoffröhre 1 gegenüberliegt, leicht eingedrückt ist und ist seitlich an einem Gehäuse 13 befestigt.

Der Hauptreflektor 11 ist bezüglich der Zentrumsebene 15, die durch die Leuchtstoffröhre 1 verläuft, spiegelsymmetrisch ausgebildet. Im Querschnitt gesehen hat der Hauptreflektor 11 zuerst beidseitig der Zentrumsebene 15 einen Kreisbogenteil 17 und anschließend einen Außenteil, der hier als Parabelbogenteil 19 ausgebildet ist. Beide Kreisbogenteile 17 sind bei Z zusammengesetzt. Die Größe jedes Kreisbogenteils 17 ist durch einen Grenzstrahl 21, 21' bestimmt, der von einem Punkt F am Rand oder außerhalb des Randes des Gegenreflektors 3 abgestrahlt wird, nach Reflexion im Punkt L des Kreisbogenteils 17 denselben Strahlenweg (21') wieder zurück nimmt und mit der Vertikalen den Abschirmwinkel a einschließt. In der Figur 2 ist zur Sicherheit dieser äußerste Punkt F etwas neben den Gegenreflektor 3 gelegt. Der Kreisbogenteil 17 ist also bis zu dem Punkt L geführt und geht dort in den Parabelbogenteil 19 über. Im Punkt L haben beide Bogenteile 17, 19 dieselbe Steigung.

Der Brennpunkt der Parabel, die dem Parabelbogenteil 19 zugrundeliegt, ist in den Punkt F gelegt, durch den auch ihre Hauptachse verläuft.

Anstelle des Parabelbogenteils 19 sind auch andere, Außenteile mit flach verlaufender Kurvenform möglich, wie beispielsweise in Figur 3 gezeigt. Solche Außenteile bringen aber zwangsläufig eine geräumigere Bauform mit sich, wie sie aber in Ausnahmefällen gewünscht sein kann. Ein solcher Fall ist z. B. gegeben, wenn die Spiegelleuchte als Deckenelement in ein vorgegebenes Raster von z. B. 1,25 m Breite gebracht werden soll.

Der Gegenreflektor 3 und der Hauptreflektor 11 weisen zur Erzielung einer kompakten Bauweise einen möglichst kleinen Abstand A voneinander auf. Dieser Abstand A ist abhängig vom geforderten Abschirmwinkel a und der Breite B des Gegenreflektors 3. Der geringste Abstand A ergibt sich, wenn ein Lichtstrahl 23 vom linken äußeren Rand des Gegenreflektors 3 zum Punkt Z am linken Rand des rechten Kreisbogenteils 17 abgestrahlt wird und von dort als Lichtstrahl 23' unter dem Abschirmwinkel a reflektiert wird. Bei geringerem Abstand A würde der vorgegebene Wert für den Abschirmwinkel a überschritten werden. Ein Lichtstrahl 25, der im Bereich zwischen den Rändern des Gegenreflektors 3 ausgeht, z. B. direkt von der Lampe 1, wird vom Hauptreflektor 11 unter einem Winkel reflektiert (Lichtstrahl 25'), der kleiner als der Abschirmwinkel a ist. Durch diese Ausgestaltung und Anordnung des Hauptreflektors 11 wird ein hoher Wirkungsgrad bei Einhaltung der Nebenbedingungen für den Abschirmbereich erzielt.

Der Hauptreflektor 11 weist eine diffus reflektierende Innenfläche mit einem Richtvermögen (gerichtet reflektierter Anteil) von 20 bis 40 % auf. Im dargestellten Ausführungsbeispiel der Figuren 1 und 2, z. B. bei einer Gesamtbreite G der Spiegelleuchte von ca. G = 60 cm, beträgt das Richtvermögen etwa 20 %. Bei einem entsprechend größeren Hauptreflektor 11, mit großer Lichtaustrittsöffnung, wie später in Figur 3 gezeigt ist, kann das Richtvermögen bis auf einen Wert von ca. 40 % erhöht werden. Der Hauptreflektor 11 hat vorzugsweise die ca. sechsfache Breite des Gegenreflektors 3 (G = 6B). Die Länge E des Hauptreflektors 11 ist abhängig von der eingesetzten Lampe 1 und sollte wenigstens gleich der Breite G des Hauptreflektors 11 sein.

Als Material für den Hauptreflektor 11 kommt reines oder reinstes Aluminium in Frage. Alternativ hierzu ist auch ein Kunststoff einsetzbar, dessen reflektierende Oberfläche mit reinem oder reinstem Aluminium beschichtet ist. Zur Erzielung der diffusen Reflexion ist die Oberfläche des Hauptreflektors 11 entweder aufgerauht, lackiert oder beschichtet. Es ist auch möglich, den Hauptreflektor 11 mit feinen Löchern zu versehen und diese mit einer weißen Schicht zu hinterlegen. Das hat zusätzlich eine gute Schalldämmung zur Folge. Die Innenseite des Gegenreflektors 3 ist ebenfalls aus reinem oder reinstem Aluminium gefertigt. Sie ist hochglänzend, also spiegelnd ausgebildet. Die Stirnseiten der Reflektoren 3, 11 können glänzende oder diffuse Oberfläche haben.

In Figur 3 sind gleiche Bauteile mit den gleichen Bezugszeichen gekennzeichnet wie in den Figuren 1 und 2. Hier sind die beiden Außenteile des Hauptreflektors 11 ungekrümmt, d. h. im Querschnitt geradlinig ausgebildet. Dadurch erhält die Spiegelleuchte größere Abmessungen, was aber aus ästhetischen oder baulichen Gründen erwünscht sein kann. Für Aufbau und Funktionsweise der Spiegelleuchte gemäß Figur 3 gilt im übrigen die Beschreibung der Figuren 1 und 2 sinngemäß.

### Bezugszeichenliste

1 Lampe als Leuchtstoffröhre
3 Gegenreflektor
5 Sockel
7 Befestigungsteil
9 Querlamellen
11 Hauptreflektor
13 Gehäuse
15 Zentrumsebene
17 Kreisbogenteil
19 Parabelbogenteil
21, 21' Grenzstrahl
23, 23' Lichtstrahl
25, 25' Lichtstrahl

## Patentansprüche

1. Indirekte Spiegelleuchte mit einem Gegenreflektor (3), mit einer vom Gegenreflektors (3) nach einer Seite völlig abgeschirmten rohrförmigen Lampe (1) und mit einem auf der anderen Seite der Lampe (1) angeordneten, in Bezug auf die Lampe (1) zumindest teilweise konkav gekrümmten Hauptreflektor (11), dessen reflektierende Oberfläche größer als die des Gegenreflektors ausgebildet ist, dadurch gekennzeichnet, daß die Lampe (1) eine Leuchtstoffröhre ist, und daß der Gegenreflektor (3) parallel zur Lampenachse rinnenförmig ausgebildet und mit senkrecht zur Lampenachse ausgerichteten Querlamellen (9) zur Abblendung der Lampe (1) in Achsrichtung versehen ist.

2. Spiegelleuchte nach Anspruch 1, dadurch gekennzeichnet, daß - im Querschnitt gesehen - die Hantelfläche des Hauptreflektors (11) aus zwei aneinander gesetzten Kreisbogenteilen (17) und je einem seitlich daran angesetzten Außenteil (19) besteht.

3. Spiegelleuchte nach Anspruch 2, dadurch gekennzeichnet, daß der Hauptreflektor (11) mattiert ist und ein Richtvermögen von 20 - 40 % aufweist.

4. Spiegelleuchte nach Anspruch 3, dadurch gekennzeichnet, daß der Hauptreflektor (11) ungefähr die sechsfache Breite des Gegenreflektors (3) hat.

5. Spiegelleuchte nach Anspruch 4, dadurch gekennzeichnet, daß die Länge des Hauptreflektors (11) wenigstens gleich seiner Breite ist.

6. Spiegelleuchte nach Anspruch 5, dadurch gekennzeichnet, daß die Länge des Hauptreflektors (11) zwischen 30 und 160 cm liegt.

7. Spiegelleuchte nach einem der Ansprüche 1 bis 6, dadurch gekennzeichnet, daß die Mantelfläche des Hauptreflektors (11) zur Zentrumsebene (15), die durch die Leuchtstoffröhre verläuft, spiegelsymmetrisch ausgebildet ist.

## Claims

1. Indirect mirror tight fixture with a counter-reflector (3), having a tube-shaped lamp (1) screened off completely from the counter-reflector (3) towards one side, and having a primary reflector (11) disposed on the other side of the lamp (1) and curved at least partly concave with respect to the lamp (1), the reflecting surface of which primary reflector is constructed to be larger than that of the counter-reflector, characterized in that the lamp (1) is a fluorescent tube, and in that the counter-reflector (3) is constructed in the shape of a channel parallel to the lamp axis and provided in the axial direction with transverse vanes (9) aligned perpendicular to the lamp axis in order to blank out the lamp (1).

2. Mirror light fixture according to Claim 1, characterized in that - viewed in cross-section - the surface of the primary reflector (11) consists of two juxtaposed circular arc-shaped parts (17), each of which has an outer part (19) attached along the side.

3. Mirror light fixture according to Claim 2, characterized in that the primary reflector (11) is matt, and has a directivity of 20 - 40 %.

4. Mirror light fixture according to Claim 3, characterized in that the primary reflector (11) is approximately six times as wide as the counter-reflector (3).

5. Mirror light fixture according to Claim 4, characterized in that the length of the primary reflector (11) is at least equal to its width.

6. Mirror light fixture according to Claim 5, characterized in that the length of the primary reflector (11) lies between 30 and 160 cm.

7. Mirror light fixture according to one of Claims 1 to 6, characterized in that the surface of the primary reflector (11) is constructed to be mirror-symmetric to the central plane (15) running through the fluorescent tube.

## Revendications

1. Luminaire à éclairage indirect et à réflecteurs, comportant un réflecteur antagoniste (3), une lampe tubulaire (1) complètement masquée d'un côté par rapport au réflecteur antagoniste (3) et un réflecteur principal (11) qui est disposé de l'autre côté de la lampe (1), et au moins partiellement cintré avec une forme concave en direction de la lampe (1) et dont la surface réfléchissante est plus grande que celle du réflecteur antagoniste, caractérisé par le fait que la lampe est un tube fluorescent, et que le réflecteur antagoniste (3) est réalisé sous la forme d'un anneau disposé parallèlement à l'axe de la lampe et est équipé de lamelles transversales (9) disposées perpendiculairement à l'axe de la lampe et servant à masquer la lampe (1) dans la direction axiale.

2. Luminaire à réflecteurs suivant la revendication 1, caractérisé par le fait que - en coupe transversale - la surface enveloppe du réflecteur principal (11) est constituée par deux éléments d'arc de cercle (17) juxtaposés et par des éléments extérieurs (19) juxtaposés latéralement aux éléments précédents.

3. Luminaire à réflecteurs suivant la revendication 2, caractérisé par le fait que le réflecteur principal (11) est mat et possède un pouvoir directif de 20 - 40 %.

4. Luminaire à réflecteurs suivant la revendication 3, caracérisé par le fait que le réflecteur principal (11) possède approximativement une largeur égale au sextuple de celle du réflecteur antagoniste (3).

5. Luminaire à réflecteurs suivant la revendication 4, caractérisé par le fait que la longueur du réflecteur principal (11) est au moins égale à sa largeur.

6. Luminaire à réflecteurs suivant la revendication 5, caractérisé par le fait que la longueur du réflecteur principal (11) est comprise entre 30 et 160 cm.

7. Luminaire à réflecteurs suivant l'une des revendications 1 à 6, caractérisé par le fait que la surface enveloppe du réflecteur principal (11) est symétrique par rapport au plan central (15) qui traverse le tube fluorescent.
